# EUROPÄISCHE PATENTSCHRIFT

(11) **EP 1 010 787 B1**
(45) Veröffentlichungstag und Bekanntmachung des Hinweises auf die Patenterteilung: **24.09.2003**
(21) Anmeldenummer: 99124713.1
(22) Anmeldetag: 11.12.1999
(51) Int. Cl.: D01G 25/00

(54) **Vliesleger**
Cross-lapper
Etaleur-nappeur

(30) Priorität: 18.12.1998 DE 29822462 U
(43) Veröffentlichungstag der Anmeldung: 21.06.2000
(73) Patentinhaber: AUTEFA automation GmbH, 86316 Friedberg (DE)
(72) Erfinder: Schäffler, Manfred, 86504 Merching (DE)
(74) Vertreter: Ernicke, Hans-Dieter, Dipl.-Ing.

(56) Entgegenhaltungen:
- EP-A- 0 522 893
- EP-A- 0 786 545
- DE-A- 19 543 623
- US-A- 4 830 351

## Beschreibung

Die Erfindung betrifft einen Vliesleger, der insbesondere für große Legebreiten geeignet ist, mit den Merkmalen im Oberbegriff des Hauptanspruchs.

Ein solcher Vliesleger ist aus der US-A-4,830,351 bekannt. Der Vliesleger besitzt zwei Hauptwagen und zwei endlos umlaufende und über die Hauptwagen geführte Förderbänder. Neben dem oberen Hauptwagen ist ein Spannwagen mit mehreren Rollen angeordnet, der zum Spannen des einen Förderbandes dient. Hierbei ist das obere Förderbandtrum in mehreren Spannschleifen abwechselnd über Rollen am oberen Hauptwagen und am Spannwagen geführt. Die unteren Trume der beiden Förderbänder sind vom unteren Hauptwagen aus ohne Unterstützung nach beiden Seiten zu gestellfesten Umlenkrollen geführt. Die unteren Förderbandtrume befinden sich hierbei mit Abstand oberhalb eines quer laufenden Abführbandes. Der auf dem Abführband abgelegte Flor bzw. das hieraus gebildete mehrlagige Vlies werden durch separate Rollos abgedeckt.

Die EP-A-0 522 893 zeigt einen anderen Vliesleger. Er besitzt zwei Hauptwagen und zwei Hilfs- oder Spannwagen mit zwei endlos umlaufenden und über die Haupt- und Hilfswagen geführten Förderbändern sowie einem Abführband. Die Förderbänder werden mit ihren oberen Förderbandtrumen zum oberen Hauptwagen geführt und von dort gemeinsam zum unteren Hauptwagen geführt, wo sie wieder getrennt und auseinander geführt werden. Diese unteren Förderbandtrume erstrecken sich vom unteren Hauptwagen zumindest bereichsweise über dem Abzugsband ohne Unterstützung bis zu gestellfesten Umlenkrollen und von dort zu den Hilfsoder Spannwagen. Die Hilfs- oder Spannwagen bewegen sich unterhalb des Abführbandes in einem durch ein eingezogenes Trennblech abgeschotteten Bereich und ziehen mit einfachen Umlenkrollen Spannschlaufen in den unteren Förderbandtrumen aus. Wenn ein solcher Vliesleger für größere Legebreiten eingesetzt wird, können sich Probleme mit der Bandführung im Bereich der unteren Förderbandtrume ergeben.

Ein anderer Vliesleger ist aus der Praxis bekannt. Er besitzt zwei Hauptwagen mit zwei endlos umlaufenden und über die Hauptwagen geführten Förderbändern sowie einem Abführband. Für die Förderbänder ist ein Stützwagen zum Stützen eines horizontalen unteren Förderbandtrums vorgesehen.

Außerdem hat der Vliesleger zusätzliche Bleche zur seitlichen Randführung des Bandes. Bei dieser Gestaltung wird das Förderbandtrum am Stützwagen abgehoben und schräg zum Gestell abwärts geführt. Dies hat das Entstehen einer Öffnung zwischen dem unteren Förderbandtrum und dem abgelegten Vlies zur Folge, in die bei den Fahrbewegungen der Wagen Luft eintreten und für Verwirbelungen des Vlieses sorgen kann.

Es ist Aufgabe der vorliegenden Erfindung, einen Vliesleger mit einer besseren Stützwagenkonstruktion aufzuzeigen.

Die Erfindung löst diese Aufgabe mit den Merkmalen im Hauptanspruch.
Die erfindungsgemäße Gestaltung der Bandführung im Stützwagen hat den Vorteil, dass die unerwünschten Windeinflüsse vermieden werden und die unteren Förderbandtrume weitestgehend ihre Abdeckfunktion behalten. Der Stützwagen kann sich gegenüber dem abgelegten Vlies hin- und herbewegen, ohne das Vlies zu stören oder zu beschädigen. Die erfindungsgemäße Bandführung kann auch an mehreren Stützwagen vorhanden sein.

Von besonderem Vorteil ist eine Omega-Führung, die eine optimale Bandführung bei geringem Bauaufwand bietet. Hierdurch kann außerdem das Förderbandtrum unter Spannung gehalten und gestrafft werden. Dies ist trotz der Fahrbewegungen des Stützwagens möglich.

Bei dem erfindungsgemäßen Vliesleger kann zumindest einer der unteren Stützwagen starr mit dem oberen Hauptwagen oder Oberwagen verbunden sein. Vorzugsweise ist er integriert. Dies hat den Vorteil, daß der Bauaufwand minimiert wird. Außerdem ist die Antriebsübertragung direkter, präziser und weniger verschleißanfällig. Zudem ist diese Bauform besonders kompakt. Zudem läßt sich diese Wagenanordnung besonders günstig im Gestell des Vlieslegers lagern, führen und antreiben.

Der erfindungsgemäße Vliesleger kann außerdem ein oder mehrere zusätzliche Stützwagen für ein oben liegendes Förderbandtrum aufweisen, die außerdem mit einem dortigen Spannwagen zusammenwirken. Alle Stützwagen können mit dem Oberwagen in Antriebsverbindung stehen.

Aus den Unteransprüchen ergeben sich weitere vorteilhafte Ausgestaltungen der Erfindung.

Die Erfindung ist in den Zeichnungen beispielsweise und schematisch dargestellt. Im einzelnen zeigen:
- Figur 1:: eine perspektivische Übersichtsdarstellung für einen Vliesleger mit zwei Stützwagen,
- Figuren 2 und 3:: zwei Seitenansichten des Vlieslegers in zwei Betriebsstellungen,
- Figur 4:: eine Seitenansicht des Vlieslegers mit einer Darstellung der Führung der beiden Förderbänder,
- Figur 5:: eine Seitenansicht des Vlieslegers von Figur 4 mit einer Darstellung der Antriebsverbindungen der Stütz- und Spannwagen zu den beiden Hauptwagen,
- Figur 6:: eine vergrößerte Seitenansicht des unteren Hauptwagens oder Legewagens,
- Figur 7:: eine vergrößerte Seitenansicht des oberen Hauptwagens oder Oberwagens mit einem integrierten Stützwagen,
- Figur 8:: eine vergrößerte Seitenansicht eines weiteren Stützwagens,
- Figur 9:: eine vergrößerte Seitenansicht eines oberen Spannwagens,
- Figur 10:: eine vergrößerte Seitenansicht eines oberen Stützwagens und
- Figur 11:: eine vergrößerte Seitenansicht eines oberen Spannwagens.

Figur 1 zeigt einen Vliesleger (1) in Form eines sogenannten Vliesbandlegers, der den von einer Krempel über ein Zuführband (4) zugeführten einlagigen Flor (3) mit zwei umlaufenden endlosen Förderbändern (7,8) aufnimmt und auf einem quer dazu verlaufenden Abführband (5) zu einem mehrlagigen Vlies auftäfelt und in Schuppenform ablegt. Die Pfeile (33) geben die Förderrichtung des Flors (3) an.

Der gezeigte Vliesleger (1) entspricht in seiner Grundbauform und in seiner Kinematik bekannten Vlieslegern gemäß der EP 0 517 563 oder der WO 97/19209.

Der Vliesleger (1) hat zwei Hauptwagen (10,11), die sich reversierend über dem Abführband (5) hin und her bewegen. Bei der gezeigten Ausführungsform handelt es sich um einen gleichläufigen Vliesleger (1), bei dem die Hauptwagen (10,11) stets in der gleiche Richtung fahren. Der Oberwagen (10) bewegt sich dabei mit halber Geschwindigkeit gegenüber dem unteren Legewagen (11) und legt auch die halbe Wegstrecke zwischen den Umkehrpunkten zurück.

Die beiden Förderbänder (7,8) sind über bewegliche Umlenkrollen (36) auf den beiden Hauptwagen (10,11) und über stationäre Umlenkrollen (37) im Gestell (2) des Vlieslegers (1) in beweglichen Schlaufen geführt. Der zugeführte einlagige Flor (3) wird zunächst auf dem einen Förderband (7) offen bis zu einem Bandeinlauf (9) am Oberwagen (10) transportiert, wo das zweite Förderband (8) hinzukommt. Der Bandeinlauf (9) kann dabei als offener oder geschlossener Bandeinlauf ausgebildet sein.

Am Bandeinlauf (9) treffen die beiden Förderbänder (7,8) zusammen und nehmen den Flor (3) zwischen sich auf. Sie erstrecken sich dann gemeinsam vom Oberwagen (10) zum Legewagen (11), der den Flor (3) in einer über dem Abführband (5) hin und her gehenden Bewegung mit einer Legebreite (6) ablegt.

Der Vliesleger (1) weist außerdem zwei Spannwagen (14,15) auf, die die Schlaufenlänge der Förderbänder (7,8) im wesentlichen konstant halten und die im weiteren dafür sorgen, daß der Flor (3) in den Randbereichen des Vlieses (32) im wesentlichen ohne Randverdickungen abgelegt wird. Der Übersichtlichkeit wegen sind sind die Spannwagen (14,15) in Figur 1 nicht dargestellt.

Am Legewagen (11) treten die Förderbänder (7,8) wieder auseinander und erstrecken sich nach beiden Seiten in unteren horizontalen Förderbandtrumen (26,27) quer und parallel über das abgelegte Vlies (32) und das Abführband (5). Sie wirken dabei als Abdeckung und können auch auf dem Vlies (32) aufliegen.

Figur 2 und 3 zeigen die beiden Endstellungen der Wagenbewegungen, wobei sich der Legewagen (11) in Figur 2 am rechten Rand des Abführbandes (5) beziehungsweise der Legebreite (6) und in Figur (3) am linken Rand befindet. Bei dieser Bauform werden die am Oberwagen (10) zusammenkommenden Förderbänder (7,8) vom Bandeinlauf (9) in einem im wesentlichen horizontalen Bandabschnitt direkt zum Legewagen (11) geführt.

In einer alternativen Ausführungsform (nicht dargestellt) kann es sich auch um einen gegenläufigen Leger handeln, bei dem die beiden Hauptwagen (10,11) sich stets in entgegengesetzten Richtungen bewegen. Eine solche Bauform ist z.B. aus der EP 0 315 930 bekannt. Beim gegenläufigen Leger werden die beiden parallel laufenden Förderbänder (7,8) zwischen Oberwagen (10) und Legewagen (11) über eine stationäre Umlenkrollenanordnung (37) im Gestell (2) geführt.

Der gezeigte Vliesleger (1) kann ein sogenannter Papierfilzleger sein, der für besonders große Legebreiten (6) geeignet ist. Hierfür ist eine Unterstützung zumindest der unteren Förderbandtrume (26,27) vorteilhaft. Eine solche Unterstützung läßt sich aber auch bei Vlieslegern mit kleinerer Legebreite erfolgreich einsetzen. Die Unterstützung besteht aus mindestens einem Hilfswagen (12,13), der über dem Abführband (5) hin- und herbeweglich gelagert ist.

In der gezeigten Ausführungsform ist für jedes untere Förderbandtrum (26,27) ein eigener Hilfswagen oder Stützwagen (12,13) vorgesehen. Der für das eine Förderband (7) vorgesehene Stützwagen (12) bewegt sich zwischen dem Legewagen (11) und dem benachbarten Gestell (2) hin und her. Der andere Stützwagen (13) ist mit dem Oberwagen (10) starr verbunden und vorzugsweise in diesen integriert.

Die Hauptwagen (10,11) und die beiden Stützwagen (12,13) sind auf einer unteren Wagenführung (18) mittels Laufrollen (34) verfahrbar gelagert. Figur 4 zeigt diese Anordnung. Der eine Stützwagen (12) ist frei beweglich gelagert und steht in einer Antriebsverbindung (28) mit dem Oberwagen (10). Die Antriebsverbindung (28) ist aus Figur 5 ersichtlich. Figur 4 zeigt hierzu bei gleicher Wagenstellung die Führung der Förderbänder (7,8).

Der gekoppelte Stützwagen (13) ist an einen unteren Ansatz (25) des Oberwagens (10) angeordnet. Durch seine bauliche Integration hat er keine eigenen Laufrollen (34). Durch die starre Kopplung beziehungsweise die Antriebsverbindung (28), die z.B. aus einem über gestellfeste Rollen umlaufenden Seiltrieb bestehen kann, bewegen sich die beiden Stützwagen (12,13) synchron mit dem Oberwagen (10) mit gleicher Richtung und Geschwindigkeit.

In einer nicht dargestellten Bauvariante kann der gekoppelte Stützwagen (13) eigenständig verfahrbar an der Wagenführung (18) oder an anderer geeigneter Stelle gelagert sein. Er ist dann mit dem Oberwagen (10) durch eine Stange oder dgl. starr verbunden.

Figur 2 und 3 verdeutlichen die Stellungen der Stützwagen (12,13). Wenn sich der Legewagen (11) in enger Nachbarschaft zum Oberwagen (10) am rechten Rand der Legebreite (6) befindet, nimmt der freie Stützwagen (12) eine Position etwa in der Hälfte der Legebreite ein, in der er das lang ausgebreitete Förderbandtrum (26) zwischen Legewagen (11) und dem linken Gestell (2) etwa mittig unterstützt. Figur 2 zeigt diese Anordnung. In der anderen Extremposition gemäß Figur 3 befinden sich der Legewagen (11) und der Stützwagen (12) nebeneinander am anderen Rand der Legebreite (6). Der Oberwagen (10) mit seinem Spannwagen (13) nimmt dann eine Position etwa mittig zur Legebreite (6) ein und unterstützt das dann nach der rechten Seite weit ausgebreitete untere Förderbandtrum (27) zwischen Legewagen (11) und dem rechten Gestell (2).

Die Bandführung der Förderbandtrume (26,27) an den beiden Stützwagen (12,13) ist vorzugsweise gleich ausgebildet. Sie kann in einer abgewandelten Ausführungsform aber auch variieren. In der gezeigten Ausführungsform befinden sich der Einlaß (23) und der Auslaß (24) für die Förderbandtrume (26,27) jeweils auf gleicher Höhe. Zu diesem Zweck haben die Stützwagen (12,13) eine Omega-Führung (19) für die Förderbandtrume (26,27). Sie besteht z.B. aus drei Umlenkrollen (20,21,22), die parallel zueinander und mit ihren Achsen im Dreieck angeordnet sind. Die Förderbandtrume (26,27) werden unter den beiden äußeren Umlenkrollen (20,22) und innenseitig in einer erhabenen Schlaufe über die mittlere Umlenkrolle (21) geführt. Mit dieser Omega-Führung (19) wird auch die Bandspannung in vorteilhafter Weise aufrecht erhalten.

In einer abgewandelten Ausführungsform können mehr als drei Umlenkrollen angeordnet sein. Zudem sind andere geometrische Rollenanordnungen möglich. Je nach dem zur Verfügung stehenden Platz können die beiden äußeren Umlenkrollen (20,22) sehr eng benachbart nebeneinander angeordnet sein, wobei die mittlere Umlenkrolle (21) entsprechend weit oben positioniert ist. Bei dieser Ausführung bleibt die Abdeckung des Vlieses (32) weitestgehend erhalten.

Wenn der Vliesleger (1) wie in der gezeigten Ausführungsform mit zwei Spannwagen (14,15) ausgerüstet ist, kann ein zusätzlicher Stützwagen (16) vorhanden sein. Figur 4 verdeutlicht hierzu die Bandführung.

Der für das linke Förderband (7) vorgesehene untere Spannwagen (15) übernimmt das vom linken Gestell (2) zurückkommende Förderband (7), lenkt es mit seiner Umlenkrolle (38) um 180° um und führt es zurück in das linke Gestell (2). Hier kann es über eine Spanneinrichtung zusätzlich gestrafft werden und gelangt dann über weitere Umlenkungen und eine Höherlegung auf den Oberwagen (10) zum Bandeinlauf (9).

Der untere Spannwagen (15) ist beispielsweise auf einer oberen Wagenführung (17) mittels Laufrollen (34) verfahrbar gelagert und hat einen nach unten ragenden Gehäuseteil. Seine Umlenkrolle (38) befindet sich dadurch im Bereich oberhalb des Legewagens (11) und Stützwagens (12) sowie unterhalb der Oberkante und des Bandeinlaufs (9) des Oberwagens (10). Der untere Spannwagen (15) kann dadurch entsprechend Figur 3 über dem Legewagen (11) und dem Stützwagen (12) verfahren und seine Spannschlaufe bis zum Oberwagen (10) ausziehen.

Der untere Spannwagen (15) steht in einer Antriebsverbindung (31) mit dem Oberwagen (10) und bewegt sich mit diesem synchron hin und her. Seine Fahrstrecke entspricht der halben Legebreite (6). Figur 5 verdeutlicht diese Antriebsbeziehung. In der gezeigten Ausführungsform ist ein umlaufender Seiltrieb vorhanden. Hierbei kann es sich wiederum alternativ um einen eigenständigen Antrieb handeln, der vom Oberwagen (10) beziehungsweise der Maschinensteuerung gesteuert wird.

Der andere obere Spannwagen (14) ist ebenfalls über Laufrollen (34) auf der oberen Wagenführung (17) verfahrbar gelagert. Er ist mit seitlichem Abstand neben dem unteren Spannwagen (15) angeordnet und bewegt sich gleichsinnig mit diesem. Der obere Spannwagen (14) steht in einer Antriebsverbindung (30) zum Legewagen (11) und wird synchron mit diesem hin- und herbewegt. Auch hier kann die Antriebsverbindung (30) der gezeigte umlaufende Seiltrieb oder ein eigenständiger Antrieb sein.

Der obere Stützwagen (16) ist ebenfalls mittels Laufrollen (34) verfahrbar auf der oberen Wagenführung (17) gelagert. Er besitzt eine Stützrolle (35), über die das obere Trum des Förderbandes (8) geführt und abgestützt wird. Der Stützwagen (16) bewegt sich zwischen dem oberen Spannwagen (14) und dem rechten Gestell (2) hin und her und steht in einer Antriebsverbindung (29) mit dem Oberwagen (10). Diese Antriebsverbindung (29) kann wie in den anderen Fällen ausgebildet sein. Der obere Stützwagen (16) und der obere Spannwagen (14) können oberhalb der anderen Hauptund Hilfswagen (10,11,12,13) verfahren. Die Fahrlänge des oberen Spannwagens (14) entspricht der vollen Legebreite (6) und der Fahrweg des oberen Stützwagens (16) der halben Legebreite (6).

Das untere Förderbandtrum (27) wird vom Legewagen (11) über den unteren Spannwagen (13) in das rechte Gestell (2) geführt, nach oben umgelenkt und über den Stützwagen (16) zum Spannwagen (14) geführt. Hier wird das Förderband (8) um 180° mittels einer Umlenkrolle (38) umgelenkt und zum rechten Gestell (2) zurückgeführt, wo es über eine weitere Umlenkrolle (37) auf den Oberwagen (10) und zum Bandeinlauf (9) gelangt. Der obere Spannwagen (14) zieht dabei seine Spannschlaufe mit Abstand über den Oberwagen (10) und über das andere Förderband (7). Im rechten Gestell (2) ist ebenfalls eine Spanneinrichtung zum Straffen des Förderbandes (8) angeordnet.

Figur 2 und 3 zeigen die Stellungen der Spannwagen (14,15) und des Stützwagens (16) in den beiden äußeren Legewagenpositionen. Wenn der Legewagen (11) sich am rechten Rand der Legebreite (6) befindet, sind die beiden Spannwagen (14,15) in relativ enger Nachbarschaft am gegenüberliegenden linken Rand der Legebreite (6) positioniert. Der Stützwagen (16) befindet sich etwa in der Mitte zwischen dem oberen Spannwagen (14) und dem rechten Gestell (2). In der anderen Randposition gemäß Figur 3 ist der untere Spannwagen (15) etwa in der Mitte der Legebreite (6) positioniert, während sich der obere Spannwagen (14) und der Stützwagen (16) in relativ enger Nachbarschaft zueinander und nahe am rechten Gestell (2) befinden.

Die Wagenführung (17,18) können z.B. Führungsschienen oder -rohre sein, die sich quer über das Abführband (5) zwischen den seitlichen Gestellteilen (2) erstrecken. Sie sind paarweise und seitlich neben den Förderbändern (7,8) angeordnet. Die obere und untere Wagenführungen (17,18) sind parallel und mit Abstand übereinander angeordnet. Abwandlungen der gezeigten Ausführungsform sind in verschiedener Weise möglich. Zum einen können die Stützwagen (12,13,16) in der Zahl, Anordnung und Antriebsweise variieren. Statt eines Seiltriebs können die Hilfswagen (12,13,14,15,16) auch einen Riemen- oder Kettentrieb aufweisen.

Ferner können die Spannwagen (14,15) entfallen. In einer abgewandelten Ausführungsform kann auch nur mit einem Spannwagen ausgekommen werden. Abwandelbar sind ferner die Zuordnung und Lagerung der verschiedenen Haupt- und Hilfswagen (10,11,12,13,14,15,16) untereinander. In der gezeigten bevorzugten Ausführungsform werden die beiden Hauptwagen (10,11) durch programmierbare Antriebe, die z.B. mit Synchronmotoren ausgerüstet sind, angetrieben. Durch eine entsprechende Programm- beziehungsweise Computersteuerung können die Wagenbewegungen dabei zur Herstellung von unterschiedlichen Vliesdicken beziehungsweise Verzügen über die Legebreite (6) variiert werden.

### BEZUGSZEICHENLISTE

- 1: Vliesleger
- 2: Gestell
- 3: Flor
- 4: Zuführband
- 5: Abführband
- 6: Legebreite
- 7: Förderband
- 8: Förderband
- 9: Bandeinlauf
- 10: Oberwagen, Hauptwagen
- 11: Legewagen, Hauptwagen
- 12: Stützwagen, Hilfswagen, frei
- 13: Stützwagen, Hilfswagen, gekoppelt
- 14: Spannwagen, Hilfswagen, oben
- 15: Spannwagen, Hilfswagen, unten
- 16: Stützwagen, oben
- 17: Wagenführung, oben
- 18: Wagenführung, unten
- 19: Omega-Führung
- 20: Umlenkrolle
- 21: Umlenkrolle
- 22: Umlenkrolle
- 23: Einlaß
- 24: Auslaß
- 25: Ansatz
- 26: unteres Förderbandtrum, Abdeckung
- 27: unteres Förderbandtrum, Abdeckung
- 28: Antriebsverbindung Stützwagen, unten
- 29: Antriebsverbindung Stützwagen, oben
- 30: Antriebsverbindung Spannwagen, oben
- 31: Antriebsverbindung Spannwagen, unten
- 32: Vlies
- 33: Förderrichtung
- 34: Laufrolle
- 35: Stützrolle
- 36: Umlenkrolle, Hauptwagen
- 37: Umlenkrolle, Gestell
- 38: Umlenkrolle, Spannwagen

## Patentansprüche

1. Vliesleger, insbesondere für große Legebreiten, mit einem Abführband (5), mehreren Hauptwagen (10,11) und zwei endlos umlaufenden und über die Hauptwagen (10,11) geführten Förderbändern (7,8), wobei mindestens ein Stützwagen (12,13,16) mit mindestens einer Rolle zur Stützung eines Förderbandtrums (26,27) vorgesehen ist, **dadurch**
**gekennzeichnet, daß** der Stützwagen (12,13) über dem Abführband (5) hin und her beweglich gelagert ist und das untere über das Abführband (5) sich erstreckende Förderbandtrum (26,27) eines Förderbands (6,7) stützt, wobei der Stützwagen (12,13) mehrere Umlenkrollen (20,21,22) für das Förderbandtrum (26,27) aufweist und der Bandeinlaß (23) und der Bandauslaß (24) im wesentlichen auf gleicher Höhe über dem Abführband (5) liegen.

2. Vliesleger nach Anspruch 1, **dadurch gekennzeichnet, daß** mindestens drei Umlenkrollen (20,21,22) mit ihren Achsen im Dreieck oder Mehreck angeordnet sind und im wesentlichen eine Omega-Führung (19) für das Förderbandtrum (26,27) bilden.

3. Vliesleger nach Anspruch 1 oder 2, **dadurch gekennzeichnet, daß** der Vliesleger (1) zwei Stützwagen (12,13) aufweist, die jeweils einem unteren Bandtrum (26,27) der beiden Förderbänder (7,8) zugeordnet sind.

4. Vliesleger nach Anspruch 1, 2 oder 3, **dadurch gekennzeichnet, daß** der Vliesleger (1) mindestens einen eigenständig verfahrbar gelagerten Stützwagen (12) aufweist, der neben dem unteren Hauptwagen (11) angeordnet ist und in Antriebsverbindung (28) mit dem oberen Hauptwagen (10) steht.

5. Vliesleger nach einem der Ansprüche 1 bis 4, **dadurch gekennzeichnet, daß** der Vliesleger (1) einen Stützwagen (13) aufweist, der mit dem oberen Hauptwagen (10) starr verbunden ist.

6. Vliesleger nach Anspruch 5, **dadurch gekennzeichnet, daß** der Stützwagen (13) in den oberen Hauptwagen (10) integriert ist.

7. Vliesleger nach einem der Ansprüche 1 bis 6, **dadurch gekennzeichnet, daß** der Vliesleger (1) mindestens einen verfahrbar gelagerten Spannwagen (14,15) für mindestens ein Förderband (7,8) aufweist.

8. Vliesleger nach Anspruch 7, **dadurch gekennzeichnet, daß** der oder die Spannwagen (14,15) in Antriebsverbindung mit mindestens einem der Hauptwagen (10,11) stehen.

9. Vliesleger nach einem der Ansprüche 1 bis 8, **dadurch gekennzeichnet, daß** der Vliesleger (1) mindestens einen weiteren eigenständig verfahrbar gelagerten Stützwagen (16) aufweist, der einem Spannwagen (14) zugeordnet ist.

10. Vliesleger nach Anspruch 9, **dadurch gekennzeichnet, daß** der Stützwagen (16) in Antriebsverbindung mit einem Hauptwagen (10,11) steht.

## Claims

1. Non-wovens folder, in particular for large folding widths, having a discharge belt (5), a plurality of main carriages (10, 11) and two continuously circulating conveyor belts (7, 8) guided via the main carriages (10, 11), wherein at least one support carriage (12, 13, 16) having at least one roller for supporting a conveyor belt strand (26, 27) is provided, **characterised in that** the support carriage (12, 13) is mounted movably back and forth over the discharge belt (5) and supports the lower conveyor belt strand (26, 27) of a conveyor belt (6, 7) extending over the discharge belt (5), wherein the support carriage (12, 13) has a plurality of deflecting rollers (20, 21, 22) for the conveyor belt strand (26, 27) and the belt inlet (23) and the belt outlet (24) are located at substantially the same height over the discharge belt (5).

2. Non-wovens folder according to Claim 1, **characterised in that** at least three deflecting rollers (20, 21, 22) are arranged with their axes in a triangle or polygon and form substantially an omega guide (19) for the conveyor belt strand (26, 27).

3. Non-wovens folder according to Claim 1 or 2, **characterised in that** the non-wovens folder (1) has two support carriages (12, 13) which are each assigned to a lower belt strand (26, 27) of the two conveyor belts (7, 8).

4. Non-wovens folder according to Claim 1, 2 or 3, **characterised in that** the non-wovens folder (1) has at least one independently movably mounted support carriage (12) which is arranged beside the lower main carriage (11) and has a drive connection (28) to the upper main carriage (10).

5. Non-wovens folder according to any of Claims 1 to 4, **characterised in that** the non-wovens folder (1) has a support carriage (13) which is rigidly connected to the upper main carriage (10).

6. Non-wovens folder according to Claim 5, **characterised in that** the support carriage (13) is integrated into the upper main carriage (10).

7. Non-wovens folder according to any of Claims 1 to 6, **characterised in that** the non-wovens folder (1) has at least one movably mounted tensioning carriage (14, 15) for at least one conveyor belt (7, 8).

8. Non-wovens folder according to Claim 7, **characterised in that** the tensioning carriage or carriages (14, 15) have a drive connection to at least one of the main carriages (10, 11).

9. Non-wovens folder according to any of Claims 1 to 8, **characterised in that** the non-wovens folder (1) has at least one other independently movably mounted support carriage (16) which is assigned to a tensioning carriage (14).

10. Non-wovens folder according to Claim 9, **characterised in that** the support carriage (16) has a drive connection to a main carriage (10, 11).

## Revendications

1. Dispositif de formation de non-tissé, notamment de grande largeur, comprenant une bande (5) d'évacuation, plusieurs chariots (10, 11) principaux et deux bandes (7, 8) convoyeuses tournant sans fin et passant sur les chariots (10, 11) principaux, au moins un chariot (12, 13, 16) d'appui ayant au moins un rouleau étant prévu pour l'appui d'un brin (26, 27) de bande convoyeuse, **caractérisé en ce que** le chariot (12, 13) d'appui est monté mobile en va-et-vient au-dessus de la bande (5) d'évacuation et sert d'appui au brin (26, 27) inférieur s'étendant au-dessus de la bande (5) d'évacuation, d'une bande (6, 7) convoyeuse, le chariot (12, 13) d'appui ayant plusieurs rouleaux (20, 21) de renvoi du brin (26, 27) de la bande convoyeuse, et l'entrée (23) de la bande et la sortie (24) de la bande étant sensiblement au même niveau au-dessus de la bande (5) d'évacuation.

2. Dispositif de formation d'un non-tissé suivant la revendication 1, **caractérisé en ce qu'**au moins trois rouleaux (20, 21, 22) de renvoi sont montés en ayant leur axe en triangle ou en polygone, et forment essentiellement un guidage (19) en oméga pour le brin (26, 27) de la bande convoyeuse.

3. Dispositif de formation d'un non-tissé suivant la revendication 1 ou 2, **caractérisé en ce que** le dispositif (1) de formation de non-tissé a deux chariots (12, 13) d'appui qui sont associés respectivement à un brin (26, 27) inférieur des deux bandes (7, 8) convoyeuses.

4. Dispositif de formation d'un non-tissé suivant la revendication 1, 2 ou 3, **caractérisé en ce que** le dispositif (1) de formation d'un non-tissé a au moins un chariot (12) d'appui monté mobile de manière autonome qui est disposé à côté du chariot (11) principal inférieur et qui est en liaison (28) d'entraînement avec le chariot (10) principal supérieur.

5. Dispositif de formation d'un non-tissé suivant la revendication 1 à 4, **caractérisé en ce que** le dispositif (1) de formation de non-tissé a un chariot (13) d'appui qui est relié rigidement au chariot (10) principal supérieur.

6. Dispositif de formation d'un non-tissé suivant la revendication 5, **caractérisé en ce que** le chariot (13) d'appui est intégré au chariot (10) principal supérieur.

7. Dispositif de formation d'un non-tissé suivant l'une des revendications 1 à 6, **caractérisé en ce que** le dispositif (1) de formation de voile a au moins un chariot (14, 15) pour tendre au moins une bande (7, 8) convoyeuse qui est monté mobile.

8. Dispositif de formation d'un non-tissé suivant la revendication 7, **caractérisé en ce que** le ou les chariots (14, 15) de tension sont en liaison d'entraînement avec au moins l'un des chariots (10, 11) principaux.

9. Dispositif de formation d'un non-tissé suivant les revendications 1 à 8, **caractérisé en ce que** le dispositif (1) de formation de non-tissé a au moins un autre chariot (16) d'appui monté mobile de manière autonome et associé à un chariot (14) de tension.

10. Dispositif de formation d'un non-tissé suivant la revendication 9, **caractérisé en ce que** le chariot (16) d'appui est en liaison d'entraînement avec un chariot (10, 11) principal.
